# EUROPÄISCHE PATENTSCHRIFT

(11) **EP 1 712 744 B1**
(45) Veröffentlichungstag und Bekanntmachung des Hinweises auf die Patenterteilung: **07.01.2009**
(21) Anmeldenummer: 05090109.9
(22) Anmeldetag: 14.04.2005
(51) Int. Cl.: F01D 11/18

(54) **Anordnung zur inneren passiven Laufspalteinstellung bei einer Hochdruckturbine**
Arrangement in a high pressure turbine for passive tip clearance control
Ensemble dans une turbine à haute pression pour le réglage passif de jeu des extrémités des aubes

(43) Veröffentlichungstag der Anmeldung: 18.10.2006
(73) Patentinhaber: Rolls-Royce Deutschland Ltd & Co KG, 15827 Blankenfelde-Mahlow (DE)
(72) Erfinder: Wunderlich, Thomas, 15834 Rangsdorf (DE); Broadhead, Peter, Findern, Derby DE65 6AW (GB)
(74) Vertreter: Wablat, Wolfgang

(56) Entgegenhaltungen:
- EP-A- 1 512 842
- GB-A- 2 061 396
- US-A- 4 354 687
- US-A- 6 163 959

## Beschreibung

Die Erfindung betrifft eine Anordnung zur inneren passiven Laufspalteinstellung bei einer Hochdruckturbine, bei der oberhalb der Schaufelspitzen des Rotors angeordnete Gehäusesegmente an den vorderen und hinteren Enden an radial beweglichen Leitschaufelsegmenten abgestützt sind und konzentrisch zu den Leitschaufelsegmenten angeordnete und auf diese wirkende Innenringe vorgesehen sind, deren thermisches Dehnungs- und Kontraktionsverhalten auf die Dehnung bzw. Kontraktion des Rotors entsprechend dessen jeweiliger Belastung abgestimmt ist, um eine an die Rotorbelastung angepasste radiale Bewegung der Gehäusesegmente zur Laufspaltregelung zu bewirken.

Bei Fluggasturbinen soll der Laufspalt zwischen den Schaufelspitzen des Rotors der Hochdruckturbine und den den Schaufelspitzen im Abstand gegenüberliegenden, nicht rotierenden Gehäuseteilen oder Linern bei den unterschiedlichen Flugbedingungen und Belastungen gleichbleibend klein sein, um die Leistungs- und Kraftstoffverluste in allen Flugphasen gering zu halten und eine hohe Effizienz des Triebwerks zu gewährleisten. Andererseits muss der Laufspalt jedoch groß genug sein, um bei dem unter Übergangsbedingungen wie Start, Landung, Beschleunigung oder Verzögerung auftretenden unterschiedlichen Dehnungs- bzw. Kontraktionsverhalten des Rotors eine Reibung der rotierenden Schaufelspitzen an den feststehenden Teilen zu vermeiden. Infolge der unterschiedlichen thermischen und dynamischen Belastung des Rotors in den verschiedenen Betriebszuständen und der lediglich thermischen Dehnung der den Schaufelspitzen gegenüberliegenden feststehenden Elemente ist daher eine entsprechende Regelung der Laufspaltweite erforderlich.

Um den Laufspalt in allen Betriebsphasen auf einem möglichst gleichbleibenden und geringen Maß zu halten und damit die eingesetzte Energie wirksam zu nutzen, und zwar ohne dass in einer Phase geringerer thermischer und dynamischer Rotorbelastung die Schaufelspitzen des Rotors die benachbarten feststehenden Gehäuseteile kontaktieren, wurde neben der aufwendigen aktiven Spaltweitenregelung mittels gesteuerter Kaltluft- bzw. Heißgaszufuhr auch eine passive automatische Laufspaltregelung vorgeschlagen.

Bei der beispielsweise in der GB 20 61 396 beschriebenen inneren passiven Einstellung der Laufspaltweite sind im Abstand über den Spitzen der Rotorschaufeln angeordnete Linersegmente auf einer Seite an den äußeren Plattformen der Leitschaufeln der Hochdruckturbine und auf der anderen Seite an den äußeren Plattformen von stromab angeordneten weiteren Leitschaufeln einer nachfolgenden Niederdruckturbine abgestützt. Die inneren Plattformen der beiderseits der Hochdruckturbine angeordneten Leitschaufelsegmente sind jeweils mit einem Ringelement verbunden, dessen thermisches Ausdehnungs- bzw. Kontraktionsverhalten mit dem des Rotors der Hochdruckturbine übereinstimmt. Entsprechend der Belastung des Rotors und der unterschiedlichen radialen Dehnung bzw. Kontraktion der Rotorscheibe und der Rotorschaufeln vergrößern oder verkleinern sich bei diesem inneren passiven Laufspaltregelungssystem infolge des Temperatureinflusses auch die beiderseitigen, an den Leitschaufelsegmenten montierten inneren Ringelemente derart, dass die Leitschaufelsegmente und die an diesen abgestützten Linersegmente entsprechend der Dehnung bzw. Kontraktion des Rotors radial nach außen bzw. nach innen verstellt werden. Auf diese Art ist eine passive automatische Laufspalteinstellung entsprechend den Belastungsverhältnissen in der Hochdruckturbine gewährleistet.

Die Anwendung der inneren passiven Laufspaltregelung kann jedoch nicht bei Triebwerken erfolgen, bei denen aufgrund des Fehlens einer stromabwärts des Rotors angeordneten festen Struktur die Abstützung des mit den radial beweglichen Leitschaufelsegmenten verbundenen Innenringes nicht möglich ist. Das ist beispielsweise bei einem stromab nicht statisch, sondern in einem rotierenden Bauteil gelagerten Rotor der Hochdruckturbine der Fall, da hier keine hintere statische Struktur zur Befestigung des auf die Leitschaufeln wirkenden innenringes zur Verfügung steht.

Der Erfindung liegt die Aufgabe zugrunde, eine Anordnung zur inneren passiven Laufspalteinstellung der eingangs erwähnten Art für eine Hochdruckturbine mit stromab nicht statisch gelagertem Rotor anzugeben.

Erfindungsgemäß wird die Aufgabe mit einer gemäß den Merkmalen des Patentanspruchs 1 ausgebildeten Anordnung gelöst. Aus den Unteransprüchen ergeben sich vorteilhafte Weiterbildungen und zweckmäßige Ausgestaltungen der Erfindung.

Bei der inneren passiven Regelung der Laufspaltweite mit auf das Dehnungsverhalten des Rotors bei unterschiedlicher Belastung abgestimmten, stromauf und stromab angeordneten Innenringen, die über Leitschaufelsegmente auf am Innenumfang des Turbinengehäuses oberhalb der Schaufelspitzen angeordnete, den Laufspalt begrenzende, radial bewegliche Segmente wirken, besteht bei einem nicht statisch, beispielsweise an einem rotierenden Lagerring der Niederdruckturbine gelagerten Rotor, der Grundgedanke der Erfindung in der Ausbildung einer von der inneren Plattform der Leitschaufelsegmente ausgehenden, an keine statische Struktur gebundenen Torsionsbox, die sich entsprechend dem Dehnungsverhalten des Rotors der Hochdruckturbine und der jeweiligen Temperaturverhältnisse vergrößert oder verkleinert und über die äußeren Plattformen der Leitschaufelsegmente auf die Linersegmente wirkt und den Laufspalt automatisch und passiv einstellt, aber so gestaltet ist, dass zum Ausgleich von Spannungen ein Dehnungsausgleich in axialer Richtung und in Umfangsrichtung gewährleistet ist. Die Torsionsbox weist einen U-förmigen Innenring auf, der nicht an einer statischen Struktur, sondern mit seiner offenen Seite an den Plattformen der Leitschaufelsegmente befestigt ist, und dessen radiale Dehnung auf die Leitschaufelsegmente und damit auf die den Laufspalt begrenzenden Segmente übertragen wird.

Die aus dem U-förmigen Innenring und von der inneren Plattform abstrebenden Stegen gebildete Torsionsbox ist neben der Ausübung in radialer Richtung auf die Gehäusesegmente wirkender Kräfte außerdem in der Lage, das auf die Leitschaufeln infolge der Gaskräfte wirkende Rollmoment und Kippmoment aufzunehmen.

Die Schenkel des U-förmige Innenrings der Torsionsbox sind mit den Stegen, die mit der inneren Plattform der Leitschaufelsegmente ebenfalls ein U-Profil bilden, mit lösbaren Befestigungsmitteln so verbunden, dass in der Torsionsbox in axialer Richtung und in Umfangsrichtung wirkende Dehnungskräfte ausgeglichen werden.

Die Leitschaufeln sind zudem über eine Verzahnung am Gehäuse in Umfangsrichtung gehalten und radial geführt. Eine axiale Fixierung erfolgt mit Hilfe eines Halteringes am Turbinengehäuse.

Die Verbindung der Schenkel des U-förmigen Innenringes mit den an die Plattformen angeformten und flächig an den Schenkeln anliegenden Stegen erfolgt mit einer Klemmhülse, die auf einer Seite gleitfähig in Bohrungen des Schenkels und des Steges eingepasst ist und die auf der gegenüberliegenden Seite mit Hilfe eines in der Klemmhülse gelagerten Schraubenbolzens fest aneinander gepresst werden. Während die gleitende Anordnung der Klemmhülse auf der einen Seite der Torsionsbox einen Dehnungsausgleich in axialer Richtung bewirkt, ist zum Dehnungsausgleich in Umfangsrichtung für jede zweite Klemmhülsenbefestigung ein sich in Umfangsrichtung erstreckendes Langloch vorgesehen.

Ein Ausführungsbeispiel der Erfindung wird anhand der Zeichnung näher erläutert. Es zeigen:
Fig. 1 eine Teilansicht eines Triebwerks im Bereich der Hochdruckturbine, der stromauf statisch und stromab nicht statisch gehaltenen ist;
Fig. 2 eine vergrößerte Darstellung eines stromab an einem als Torsionsbox ausgebildeten Dehnungsring montierten, radial beweglich am Turbinengehäuse fixierten Leitschaufelsegments; und
Fig. 3 eine detaillierte Darstellung der Torsionsbox.

Die Hochdruckturbine (HDT) des Triebwerks umfasst einen stromauf statisch und stromab an einer Zwischenwellenlagerung 1 (inter shaft bearing) der nachfolgenden Niederdruckturbine (NDT, nicht dargestellt) nicht statisch gehaltenen Rotor, der aus einer Rotorscheibe 2 und an deren Umfang angebrachten Rotorschaufeln 3 besteht. Die stromauf der Rotorschaufeln 3 angeordneten und mit ihrer äußeren Plattform 5a radial beweglich am Turbinengehäuse 4 gehaltenen Leitschaufelsegmente 5 der Hochdruckturbine sind über die innere Plattform 5b mit einem an einer festen Struktur montierten Innenring 6 zur inneren passiven Laufspalteinstellung (inner passive ring) verbunden, dessen Wärmedehnungsverhalten auf das des Rotors abgestimmt ist. Stromab der Rotorschaufeln 3 befinden sich die Leitschaufelsegmente 7 der nachfolgenden Niederdruckturbine, die über ihre äußere Plattform 7a ebenfalls radial beweglich am Turbinengehäuse 4 geführt sind, während an der inneren Plattform 7b eine als Laufspalteinstellorgan (inner passive ring) dienende Torsionsbox 8 ausgebildet ist, deren Wärmedehnungsverhalten dem des Rotors der Hochdruckturbine entspricht. Die äußeren Plattformen 5a, 7a der Leitschaufelsegmente 5, 7 sind mit einem oberhalb der Spitzen der Rotorschaufeln 3 angeordneten Linersegment 9 verbunden. Aufgrund der übereinstimmenden Dehnungseigenschaften des Rotors und der Torsionsbox 8 und des Innenrings 6 werden bei einer den jeweiligen Belastungsbedingungen entsprechenden radialen Streckung bzw. Kontraktion der Rotorscheibe 2 und der Rotorschaufeln 3 in gleichem Maße die Linersegmente 9 radial angehoben bzw. abgesenkt, so dass bei unterschiedlicher Wärmebelastung die Ausbildung eines gleichbleibend kleinen Spitzenspaltes gewährleistet ist und damit die Leistungs- und Kraftstoffverluste der Turbine gering gehalten werden können.

Da im vorliegenden Fall stromab der Hochdruckturbine keine feste Struktur zum Anbringen eines auf die Linersegmente wirkenden Dehnungsringes zur Verfügung steht, ist dieser als U-förmiger Innenring 10 ausgebildet, dessen Schenkel 11, 12 mit radial von der inneren Plattform 7b der Leitschaufelsegmente 7 abstrebenden Stegen 13, 14, die mit der Plattform 7b ebenfalls ein U-Profil bilden, verbunden sind. Durch eine feste Verbindung der Schenkel 11, 12 des U-förmigen Ringes 10 mit den Stegen 13, 14 wird an der Plattform 7b die oben erwähnte Torsionsbox 8 geschaffen, die - ohne die Anbindung an eine feste Struktur - in der Lage ist, die auf die Leitschaufelsegmente 7 wirkenden Kräfte aufzunehmen. Außerdem werden die Leitschaufelsegmente 7 über die oberen Plattformen 7a am Turbinengehäuse 4 in einer - in Fig. 2 angedeuteten - Cross-Key-Verzahnung 15 (Hirthverzahnung) in Umfangsrichtung gehalten und radial geführt sowie an einem Haltering 25 zusätzlich axial fixiert.

Die Verbindung der vorderen und hinteren Stege 13, 14 der inneren Plattformen 7b der Leitschaufelsegmente 7 mit dem U-förmigen Innenring 10 erfolgt mit Hilfe von speziell ausgebildeten Klemmhülsen 16 und Schraubenbolzen 17 mit Nietmutter 18. Die Stege 13, 14 greifen über die Schenkel 11, 12 des U-förmigen Innenringes 10. In den Schenkeln oder Stegen sind - jeweils zueinander fluchtend - normale (runde) Bohrungen und - in Umfangsrichtung der Torsionsbox 8 gesehen - Langlochbohrungen ausgebildet. In Umfangsrichtung sind runde Bohrungen und Langlochbohrungen im Wechsel angeordnet, das heißt, in den Stegen 13, 14 sind jeweils gegenüberliegend eine runde Bohrung und eine Langlochbohrung vorgesehen. Die Klemmhülse 16 hat im Abstand von der vorderen Stirnseite einen Bund 19, der an der Innenseite des vorderen Schenkels 11 des U-förmigen Innenringes 10 anliegt. Der hintere Bereich der Klemmhülse 16 weist einen geraden, glatten Bereich 20 auf, der passgenau in die fluchtenden Bohrungen des hinteren Schenkels 12 und des hinteren Steges 14 eingesetzt ist und eine Gleitbewegung zulässt. Eine stirnseitige Einsenkung 21 in der Klemmhülse 16 dient zur Aufnahme des Schraubenkopfes 17a des Schraubenbolzens 17. Mit der so ausgebildeten Klemmhülse 16 und dem Schraubenbolzen 17 mit Sicherheitsmutter 18 wird der stromab die passive Laufspalteinstellung bewirkende U-förmige Innenring 10 an den Stegen 13, 14 der inneren Plattform 7b auf einer Seite fest verspannt und auf der gegenüberliegenden Seite - zum Ausgleich von Wärmedehnungen in axialer Richtung - gleitend fixiert. Wärmedehnungen in Umfangsrichtung der Torsionsbox 8 werden durch die teilweise Befestigung in Langlöchern ausgeglichen. Insbesondere aus Fig. 2 ist ersichtlich, dass an den U-förmigen Innenring 10 der Torsionsbox 8 ein umlaufender Dichtungssteg 22 zur Abschirmung der Nietmuttern 18 und ein bis zur Zwischenwellenlagerung 1 reichender umlaufender Schutzschild 23 mit Kanten- und Bürstendichtung 24 angeformt sind. Durch die Abschirmung der Nietmuttern 18 und der Schraubenbolzenköpfe sowie die Anordnung des Schutzschildes 23 werden die Ventilationsverluste minimiert.

### Bezugszeichenliste

- 1: Zwischenwellenlagerung
- 2: Rotorscheibe
- 3: Rotorschaufeln
- 4: Turbinengehäuse
- 5: Leitschaufelsegment (HDT)
- 5a: äußere Plattform
- 5b: innere Plattform
- 6: Innenring (upstream inner passive ring)
- 7: Leitschaufelsegment (NDT)
- 7a: äußere Plattform
- 7b: innere Plattform
- 8: Torsionsbox
- 9: Linersegment
- 10: U-förmiger Innenring (downstream inner passive ring)
- 11, 12: Schenkel von 10
- 13, 14: Stege von 7b
- 15: cross-key-Verzahnung
- 16: Klemmhülse
- 17: Schraubenbolzen
- 17a: Schraubenkopf
- 18: Nietmutter
- 19: Bund
- 20: gerader Bereich, Gleitbereich v. 16
- 21: Einsenkung v. 16
- 22: Dichtungssteg
- 23: Schutzschild
- 24: Kanten- und Bürstendichtung
- 25: Haltering

## Patentansprüche

1. Anordnung zur inneren passiven Laufspalteinstellung bei einer Hochdruckturbine, bei der oberhalb der Schaufelspitzen des Rotors (2, 3) angeordnete bewegliche Gehäusesegmente (9) an den vorderen und hinteren Enden an den äußeren Plattformen (5a, 7a) von radial beweglichen Leitschaufelsegmenten (5, 7) abgestützt sind und konzentrisch zu den Leitschaufelsegmenten (5, 7) angeordnete und auf diese wirkende Innenringe (6, 10) vorgesehen sind, deren thermisches Dehnungs- und Kontraktionsverhalten auf die Dehnung bzw. Kontraktion des Rotors (2, 3) entsprechend dessen jeweiliger Belastung abgestimmt ist, um eine an die Rotorbelastung angepasste radiale Bewegung der Gehäusesegmente (9) zur Laufspaltregelung zu bewirken, **dadurch gekennzeichnet, dass** bei einer stromab nicht statischen Lagerung des Rotors (2, 3) an mit der inneren Plattform (7b) ein U-Profil bildenden Stegen (14, 15) ein zur passiven Laufspalteinstellung dienender U-förmiger Innenring (10) so befestigt ist, dass an der Plattform (7b) eine Torsionsbox (8) gebildet ist und in der Torsionsbox (8) ein Dehnungsausgleich in axialer und in Umfangsrichtung erfolgt.

2. Anordnung nach Anspruch 1, **dadurch gekennzeichnet, dass** zur Ausbildung der Torsionsbox (16) der eine Schenkel (11) des Innenringes (10) mit den angrenzenden Stegen (13) der inneren Plattform (7b) mittels einer einen Bund (19) aufweisenden Klemmhülse (16) und einem in dieser angeordneten Schraubenbolzen (17) mit Sicherheitsmutter (18) fest verspannt ist, während der am gegenüberliegende Endabschnitt ausgebildete gerade Bereich (20) der Klemmhülse (16) in Bohrungen des anderen Schenkels (12) und der anderen Stege (14) zum axialen Dehnungsausgleich gleitend eingepasst ist, wobei zum Dehnungsausgleich in Umfangsrichtung jede zweite die Verbindungselemente (16, 18) aufnehmende Bohrung in den Schenkeln (11, 12) oder Stegen (13, 14) ein Langloch ist.

3. Anordnung nach Anspruch 2, **dadurch gekennzeichnet, dass** die Klemmhülse (16) zur Minimierung der Ventilationsverluste eine stirnseitige Einsenkung (21) zur Aufnahme des Kopfes des Schraubenbolzens (17) aufweist.

4. Anordnung nach Anspruch 1, **dadurch gekennzeichnet, dass** zur Minimierung von Ventilationsverlusten an der Torsionsbox (8) stromauf ein zur inneren Plattform (7b) gerichteter umlaufender Dichtungssteg (22) zur Abschirmung des über die Außenfläche der Torsionsbox (8) ragenden Teils der Schraubenbolzen (17) mit Nietmuttern (18) vorgesehen ist.

5. Anordnung nach Anspruch 1, **dadurch gekennzeichnet**, das zur Minimierung von Ventilationsverlusten an der Torsionsbox (8) ein nach innen gerichteter umlaufender Schutzschild (23) mit am freien Rand ausgebildeter Kanten- und/oder Bürstendichtung (24) vorgesehen ist.

6. Anordnung nach Anspruch 1, **dadurch gekennzeichnet, dass** die mit der Torsionsbox (8) versehenen Leitschaufelsegmente (7) in einer cross-key-Verzahnung (15) zwischen Turbinengehäuse (4) und äußerer Plattform (7a) in Umfangsrichtung gehalten und radial geführt sind und zur axialen Fixierung der Leitschaufelsegmente (7) ein Haltering (25) vorgesehen ist.

7. Anordnung nach Anspruch 1, **dadurch gekennzeichnet, dass** die oberhalb der Spitzen der Rotorschaufeln (3) angeordneten Gehäusesegmente radial bewegliche Linersegmente (9) sind.

8. Anordnung nach Anspruch 1, **dadurch gekennzeichnet, dass** der Rotor der Hochdruckturbine stromab an einer Zwischenwellenlagerung (1) der nachfolgenden Niederdruckturbine nicht statisch gelagert ist.

## Claims

1. Arrangement for internal passive tip clearance control in a high-pressure turbine in which moveable casing segments (9) located above the blade tips of the rotor (2, 3) are supported at the front and rear ends at the outer platforms (5a, 7a) by radially moveable guide vane segments (5, 7) and inner rings (6, 10), which are concentrically arranged to the guide vane segments (5, 7), and acting upon them, are provided, whose thermal expansion and contraction behaviour matches the expansion or contraction of the rotor (2, 3) in dependence of its respective loading, to provide radial movement of the casing segments (9) - in accordance with the rotor loading - to control tip clearance, **characterized in that**, when there is no downstream static bearing of the rotor (2, 3) on struts (14, 15) forming a U-shaped profile with the inner platform (7b), a U-shaped inner ring (10) for passive tip clearance control is mounted such that a torsion box (8) is provided on the platform (7b) and **in that** the torsion box (8) compensates expansions in axial and in peripheral direction.

2. Arrangement in accordance with Claim 1, **characterized in that**, to form the torsion box (16), the one leg (11) of the inner ring (10) is firmly tightened to the adjacent struts (13) of the inner platform (7b) using a clamping sleeve (16) that comprises a collar (19) and a screw bolt (17) arranged in said clamping sleeve (16) with safety nut (18) while the even area (20) at the opposite end portion of the clamping sleeve (16) is slidingly fitted into holes of the other leg (12) and the other struts (14) for expansion compensation in axial direction, and while every other hole that receives fastening means (16, 18) in the legs (11, 12) or struts (13, 14) is an oblong hole to provide expansion compensation in peripheral direction.

3. Arrangement in accordance with Claim 2, **characterized in that** the clamping sleeve (16) includes an indentation (21) on its front that receives the head of the screw bolt (17) to minimize ventilation losses.

4. Arrangement in accordance with Claim 1, **characterized in that** the torsion box (8) is provided with an upstream circumferential sealing dam (22) directed towards the inner platform (7b) to shield the portion of the screw bolt (17) with rivet nuts (18) that protrudes from the outer surface of the torsion box (8) to minimize ventilation losses.

5. Arrangement in accordance with Claim 1, **characterized in that** the torsion box (8) is provided with a circumferential protective shield (23) pointing inwards with an edge and/or brush packing (24) on its free edge to minimize ventilation losses.

6. Arrangement in accordance with Claim 1, **characterized in that** the guide vane segments (7) equipped with the torsion box (8) are held in peripheral direction, and guided in radial direction, by a cross key serration (15) between turbine casing (4) and outer platform (7a) and **in that** a retainer ring (25) is provided for axial fixation of the guide vane segments (7).

7. Arrangement in accordance with Claim 1, **characterized in that** the casing segments located upstream of the rotor blade tips (3) are liner segments (9) that can be moved in the radial direction.

8. Arrangement in accordance with Claim 1, **characterized in that** the downstream bearing of the rotor of the high-pressure turbine is a non-static inter-shaft bearing (1) of the subsequent low-pressure turbine.

## Revendications

1. Structure pour l'ajustage passif interne de l'interstice de roulement dans une turbine haute pression, dans laquelle des segments de carter (9) mobiles disposés au-dessus des bouts d'aubes du rotor (2, 3) sont soutenus aux extrémités antérieures et postérieures sur les plateformes extérieures (5a, 7a) de segments d'aubes directrices (5, 7) mobiles radialement, et sont prévus des anneaux intérieurs (6, 10) concentriques aux segments d'aubes directrices (5, 7) et agissant sur eux, dont la dilatation et la contraction thermiques sont ajustées sur la dilatation et la contraction du rotor (2, 3) en fonction de sa charge respective, afin de provoquer un mouvement radial des segments de carter (9) adapté à la charge du rotor pour réguler l'interstice de roulement, **caractérisée en ce qu'**en présence d'un logement aval non statique du rotor (2, 3), un anneau intérieur en forme de U (10) destiné à l'ajustage passif de l'interstice de roulement est fixé à des barrettes (14, 15) formant un profilé en U avec la plateforme intérieure (7b), de telle manière que sur la plateforme (7b) est formée une boîte de torsion (8) et qu'une compensation de dilatation dans les sens axial et circonférentiel se produit dans la boîte de torsion (8).

2. Structure selon la revendication n° 1, **caractérisée en ce que** pour réaliser la boîte de torsion (16), une branche (11) de l'anneau intérieur (10) est fermement fixée aux barrettes adjacentes (13) de la plateforme intérieure (7b) au moyen d'une douille de serrage (16) présentant un épaulement (19) et d'un boulon fileté (17) avec écrou de sécurité (18) placé dans celle-ci, alors que la zone rectiligne (20) formée à l'extrémité opposée de la douille de serrage (16) est ajustée en glissement dans des perçages de l'autre branche (12) et des autres barrettes (14) afin de compenser la dilatation axiale, sachant que pour compenser la dilatation dans le sens circonférentiel, un perçage sur deux logeant les éléments de jonction (16, 18) dans les branches (11, 12) ou les barrettes (13, 14) est un trou oblong.

3. Structure selon la revendication n° 2, **caractérisée en ce que** pour minimiser les pertes par ventilation, la douille de serrage (16) présente un évidement (21) frontal pour loger la tête du boulon fileté (17).

4. Structure selon la revendication n° 1, **caractérisée en ce que** pour minimiser les pertes par ventilation sur la boîte de torsion (8) est prévue en amont une barrette d'étanchéité (22) circonférentielle orientée vers la plateforme intérieure (7b) pour protéger la partie du boulon fileté (17) avec écrou à river (18) qui fait saillie sur la surface extérieure de la boîte de torsion (8).

5. Structure selon la revendication n° 1, **caractérisée en ce que** pour minimiser les pertes par ventilation sur la boîte de torsion (8) est prévu un écran de protection (23) circonférentiel orienté vers l'intérieur avec un joint d'arête et/ou à brosses (24) formé sur le bord libre.

6. Structure selon la revendication n° 1, **caractérisée en ce que** les segments d'aubes directrices (7) munis de la boîte de torsion (8) sont maintenus dans le sens circonférentiel et guidés radialement dans une denture croisée « cross-key » (15) entre le carter de turbine (4) et la plateforme extérieure (7a), et qu'un anneau de maintien (25) est prévu pour la fixation axiale des segments d'aubes directrices (7).

7. Structure selon la revendication n° 1, **caractérisée en ce que** les segments de carter disposés en amont des bouts des aubes du rotor (3) sont des segments « liner » (9) mobiles radialement.

8. Structure selon la revendication n° 1, **caractérisée en ce que** le rotor de la turbine haute pression est logé en aval de manière non statique sur un palier d'arbre intermédiaire (1) de la turbine basse pression suivante.
